# EUROPÄISCHE PATENTSCHRIFT

(11) **EP 1 985 760 B1**
(45) Veröffentlichungstag und Bekanntmachung des Hinweises auf die Patenterteilung: **08.07.2009**
(21) Anmeldenummer: 08002643.8
(22) Anmeldetag: 13.02.2008
(51) Int. Cl.: E01C 19/28, E01C 19/30

(54) **Verfahren und System zur Steuerung von Verdichtungsmaschinen**
Method and system for controlling compacting machines
Procédé et système destinés à la commande de machines de compactage

(30) Priorität: 22.04.2007 DE 102007018743
(43) Veröffentlichungstag der Anmeldung: 29.10.2008
(73) Patentinhaber: BOMAG GmbH, 56154 Boppard (DE)
(72) Erfinder: Laux, Robert, 56566 Neuwied (DE)
(74) Vertreter: Lang, Friedrich

(56) Entgegenhaltungen:
- EP-A- 1 705 293
- EP-A- 1 897 996
- WO-A-02/25015

## Beschreibung

Die Erfindung bezieht sich auf ein Verfahren zur Steuerung einer Verdichtungsmaschine zum Zwecke der automatischen Anpassung von Verdichtungsparametern dieser Verdichtungsmaschine und betrifft insbesondere ein entsprechendes System zur Steuerung einer solchen Verdichtungsmaschine.

Verdichtungsmaschinen bzw. -geräte der betreffenden Art werden zur Verdichtung von Böden, Untergrund, Verkehrswegen, Dämmen u. dgl. m. eingesetzt. Solche Verdichtungsmaschinen sind in verschiedenen Ausführungsformen aus dem Stand der Technik bekannt. Hierbei kann es sich beispielsweise, aber nicht ausschließlich, um selbstfahrende Walzen oder Anhängewalzen handeln. Die Erfindung ist zu unterscheiden von Vorrichtungen (wie Rammen oder Bären) zum Eintreiben von Erdankern und dgl. in den Untergrund.

Zur Verbesserung der Verdichtungswirkung bzw. zur Erhöhung des Verdichtungsgrades ist eine Vibrationsüberlagerung bzw. Schwingungserregung der Verdichtungswerkzeuge bekannt, wozu stellvertretend auf die DE 33 08 476 A1 verwiesen wird. Die betreffende Verdichtungsmaschine ist dann z.B. mit einer Vibrationsplatte oder -walze versehen, wie in der WO 02/25015 A1 beschrieben.

Ein wesentliches Problem hierbei ist jedoch, dass die Verdichtungsmaschine selbst als auch umliegende Bauwerke durch die Schwingungen beschädigt werden können. Dies ist insbesondere dann problematisch, wenn die Frequenz der Schwingungsanregung im Bereich der lokalen Eigenfrequenz der Maschine oder des Untergrundes liegt, oder wenn große Schwingamplituden gefahren werden. Es ist daher aus dem Stand der Technik bekannt, die Schwingungen zu erfassen und ggf. über einen Regelkreis zu korrigieren, um bspw. auch ein unerwünschtes "Springen" der Maschine zu verhindern. Eine solche Regelung ist in der EP 1 705 293 A1,EP 0 688 379 B1 und der bereits o.g. WO 02/25015 A1 beschrieben. Zur Erfassung der Schwingungen sind hier die Verdichtungsmaschine oder das Verdichtungswerkzeug mit Sensoren ausgestattet. Die Schwingungen im Untergrund selbst oder an den umliegenden Bauwerken bleiben dabei jedoch unberücksichtigt.

Aufgabe der Erfindung ist es, ein Verfahren zur Steuerung einer Verdichtungsmaschine und ein entsprechendes System bereitzustellen, mit dem diese mit hoher Effizienz bzgl. der Verdichtungswirkung bzw. des Verdichtungsgrades betrieben werden kann und mit dem gleichzeitig benachbarte Bauwerke nicht mehr als zulässig durch Vibrationen belastet werden.

Diese Aufgabe wird gelöst durch ein Verfahren gemäß dem Anspruch 1 und durch ein System gemäß dem nebengeordneten Anspruch. Vorteilhafte Weiterbildungen sind Gegenstand der jeweils abhängigen Ansprüche.

Das erfindungsgemäße Verfahren sieht vor, dass die sich von der Verdichtungsmaschine ausgehenden und im Untergrund ausbreitenden Schwingungen an wenigstens einem relevanten Messort mittels wenigstens einem Sensor erfasst werden und die von dem Sensor erfassten Schwingungs-Messwerte an wenigstens eine Datenverarbeitungseinheit (9) übermittelt werden, welche diese mit einem zulässigen Schwingungs-Grenzwert für den jeweiligen Messort vergleicht. Bei Überschreitung des zulässigen Grenzwertes für den betreffenden Messort ist vorgesehen, wenigstens einen Verdichtungsparameter automatisch, d.h. in einem Regelkreis, zu verändern, mit dem Ziel die am Messort gemessenen Schwingungs-Messwerte auf einen Wert kleiner oder gleich dem Schwingungs-Grenzwert einzustellen, bzw. den Verdichtungsparameter derart zu beeinflussen, dass der maximale erfasste Schwingungs-Messwert kleiner oder gleich dem Schwingungs-Grenzwert ist.

Unter Verdichtungsparameter wird im Sinne der Patentanmeldung eine physikalisch erfassbare Größe verstanden, die Einfluss auf die Verdichtungswirkung bzw. den Verdichtungsgrad hat. Der Verdichtungsparameter ist bevorzugt einer Gruppe entnommen, welche die Schwingungs-Amplitude des Verdichtungswerkzeuges, die Wirkrichtung dieser Amplitude, die unterschiedlichen Richtungsanteile dieser Schwingung, die Frequenz der Schwingung oder aber auch die Verfahrgeschwindigkeit oder die Masse der Verdichtungsmaschine umfasst.

Ein wesentlicher Vorteil des erfindungsgemäßen Verfahrens ist darin zu sehen, dass die Messung direkt an dem relevanten bzw. interessierenden Messort erfolgt, also in der Regel direkt an einem Bauwerk. Lokale und momentane Bodeneigenschaften sind damit ohne Einfluss auf die am Bauwerk erfassten Schwingungs-Messwerte. Eine ungenaue Belastungsermittlung auf Basis etwaiger Rück- oder Hochrechnungen mit nicht näher spezifizierbaren Bodenparametern (wie Schwingungsausbreitungsgeschwindigkeit und Dämpfung) erübrigt sich damit.

Dies bedeutet, dass die Verdichtungsmaschine mit sehr hoher Effizienz hinsichtlich Verdichtungswirkung und Verdichtungsgrad betrieben werden kann, wobei gleichzeitig die umliegenden Bauwerke und hierbei insbesondere die Schwingungsanfälligen bestmöglichst vor Vibrationen geschützt werden, indem diese nicht mehr als zulässig mit Schwingungen belastet sind.

Das erfindungsgemäße System umfasst wenigstens einen Sensor zur Erfassung einer von der Verdichtungsmaschine verursachten oder ausgehenden Schwingung und wenigstens eine Datenverarbeitungseinheit welche die von dem wenigstens einem Sensor übermittelten Schwingungs-Messwerte mit einem zulässigen Schwingungs-Grenzwert vergleicht. Bei Überschreitung des Grenzwertes leitet die Datenverarbeitungseinheit die Veränderung wenigstens eines Verdichtungsparameter der Verdichtungsmaschine ein. Der wenigstens eine Sensor ist im Bereich eines Bauwerks im Untergrund oder an diesem Bauwerk selbst angeordnet, um die am Messort auftretenden Schwingungen direkt zu erfassen.

Zu den Vorteilen eines solchen Systems soll im Wesentlichen auf obige Ausführungen zum Steuerverfahren verwiesen werden.

In einer besonders bevorzugten Weiterbildung der Erfindung, für die ggf. gesondert Schutz beantragt wird, ist vorgesehen, dass mehrere Verdichtungsmaschinen auf einer Baustelle betrieben werden. Die Position jeder einzelnen Verdichtungsmaschine wird absolut oder zumindest relativ in Bezug auf die Lage der Sensoren erfasst. Im Weiteren ist jeder einzelnen Verdichtungsmaschine eine Datenverarbeitungseinheit zugeordnet, welche die Schwingungs-Messdaten sämtlicher Sensoren analysiert und nun aufgrund der bekannten Position der Verdichtungsmaschine errechnet, welche Sensoren bzw. welche Messorte für die jeweilige Verdichtungsmaschine relevant sind und welche nicht. Für den Fall, dass an einem für die Verdichtungsmaschine relevanten Messort ein Schwingungs-Messwert den zulässigen Grenzwert übersteigt, veranlasst die Datenverarbeitungseinheit eine entsprechende Veränderung wenigstens eines Verdichtungsparameters mit dem betreffende Verdichtungsmaschine betrieben wird. Eine besonders vorteilhafte Weiterbildung sieht vor, dass sämtliche Verdichtungsmaschinen durch nur eine zentrale Datenverarbeitungseinheit gesteuert werden, wobei jede Maschine selbst mit einer Datenverarbeitungseinheit ausgerüstet ist, insbesondere wenn die von einem Navigationssystem wie GPS empfangenen Positionsdaten ausgewertet werden.

Nachfolgend werden anhand der Bilder mehrere Ausführungsbeispiele der Erfindung und deren Vorteile beschrieben. Merkmale die nur im Zusammenhang mit einem Ausführungsbeispiel gezeigt sind, gelten im Rahmen des technisch Möglichen auch als allgemeine Merkmale der Erfindung.
- Bild 1: zeigt eine Ausführungsform des erfindungsgemäßen Systems in einer schematischen Ansicht.
- Bild 2: zeigt eine Abwandlung des Systems nach Bild 1, bei dem die Datenverarbeitungseinheit direkt an einer Verdichtungsmaschine angeordnet ist.
- Bild 3: zeigt eine Abwandlung des Systems nach Bild 2, bei dem die Sensoren und die Verdichtungsmaschinen mit GPS-Empfängern ausgerüstet sind.

Die Ausführungsform nach Bild 1 umfasst eine Verdichtungsmaschine 20, die hier als Walzmaschine ausgeführt ist. Der Einsatz ist bevorzugt im Erdbau und Asphaltbau zur Verdichtung des Untergrunds. Selbstverständlich kann es sich aber auch um einen Plattenverdichter oder eine andere Bauart handeln. Die Verdichtungsmaschine 20 wird von einer Datenverarbeitungseinheit 9 gesteuert. Im Bereich der Baustelle sind zur Erfassung von Schwingungen bzw. Vibrationen an Bauwerken mehrere Sensoren bzw. Bauwerkssensoren angeordnet. Sensor 10 ist bei einem Wohnhaus 1 und Sensor 11 bei einem Werksgebäude 2 angeordnet. Beide Sensoren 10 und 11 übermitteln die erfassten Schwingungs-Messwerte an die Datenverarbeitungseinheit 9, die hier gleichzeitig als Datenerfassungseinheit ausgelegt ist. Die Datenübertragung vollzieht sich über Kabelverbindung. Weiterhin ist ein Sensor 12 bei einem Fabrikgebäude 3 und eine Sensor 13 im Bereich eines Bahntunnels 4 angeordnet. Der Bahntunnel steht exemplarisch auch für vergleichbare Bauwerke wie Straßentunnels, Leitungsschächte, Abwasserkanäle etc. Auch kann ein Sensor bei einer Brücke, einem Turm, einem Denkmal o. dgl. m. angeordnet sein. Die Datenübertragung von den Sensoren 12 und 13 vollzieht sich über eine Funkverbindung, wozu die Datenerfassungs- und -verarbeitungseinheit 9 mit einer Funkzelle 14 ausgestattet ist. Eine eindirektionale Datenübertragung von den Sensoren 10 bis 13 zu der Datenerfassungs- und -verarbeitungseinheit 9 ist ausreichend. Die Anzahl der hier gezeigten Sensoren ist selbstverständlich nur beispielhaft. Erfindungsgemäß ist vorgesehen, dass die Anzahl der Sensoren unbegrenzt ist. Auch sind mehrere Sensoren, bspw. auch unterschiedlicher Messart, an einem Messort möglich.

Die Sensoren 10 bis 13 werden im Untergrund angeordnet. Selbstverständlich ist auch eine direkte Anordnung an den betreffenden Objekten (Gebäuden o. dgl.) möglich. Die Sensoren können Beschleunigungssensoren oder seismographische Sensoren sein.

Die von den Sensoren 10 bis 13 an die Datenverarbeitungs- und -erfassungseinheit 9 übermittelten Schwingungs-Messwerte werden dort mit den zulässigen Grenzwerten für das betreffende Objekt am jeweiligen Messort verglichen. Zulässige Grenzwerte sind bspw. in der Norm DIN 4150 enthalten, oder werden zuvor bspw. durch einen Statiker bestimmt. Beim Vergleichen werden grundsätzlich folgende Zustände unterschieden:

Messwert ist kleiner als der Grenzwert,

Messwert ist gleich dem Grenzwert,

Messwert ist größer als der Grenzwert.

Grundsätzlich ist es nicht erforderlich, dass ein neuer, veränderter Wert von der Datenverarbeitungseinheit 9 berechnet wird. Es ist vielmehr die Auswertung und der Vergleich der Messwerte mit dem Grenzwert ausreichend. Es wird dann als Ergebnis übermittelt, ob die Messwerte über oder unter dem Grenzwert liegen oder gleich dem Grenzwert sind. In Abhängigkeit davon wird die Steuereinheit der Maschine die Verdichtungsparameter entsprechend verkleinern oder vergrößern bzw. konstant halten.

In dem hier beschriebenen Beispiel wird von der Datenerfassungs- und Verarbeitungseinheit 9 ein neuer, veränderter Wert für wenigstens eines Verdichtungsparameters für die Verdichtungsmaschine 20 (bspw. Schwingamplitude, Schwing-Wirkrichtung, Wirkrichtungsanteile der Amplitude, Frequenz, Verfahrgeschwindigkeit etc.) bestimmt bzw. errechnet und an diese übermittelt. Die Übermittlung geschieht per Funk, wozu die Datenerfassungs- und -verarbeitungseinheit 9 hier mit einer zweiten Funkzelle 15 und die Verdichtungsmaschine mit einer korrespondierenden Funkzelle 16 ausgestattet ist. Der Einsatz von zwei unabhängigen Funktechniken an der Dateneifassungs- und -verarbeitungseinheit 9 ist aber nicht zwangläufig notwendig. Die Anpassung bzw. Veränderung des wenigstens einen Verdichtungsparameters vollzieht sich in einem Regelkreis mit dem Ziel, das betreffende Objekt nicht mehr als zulässig durch Schwingungen zu belasten und gleichzeitig die Verdichtungsmaschine mit hoher Effizienz bzgl. Kompression des Untergrundes und Tiefenwirkung (Verdichtungswirkung bzw. Verdichtungsgrades) zu betreiben. Es erfolgt also eine Regelung auf ein örtlich mögliches Maximum hin. Je nach Regelkreisabstimmung kann hierbei nur ein Verdichtungsparameter oder es können mehrere Verdichtungsparameter zeitgleich oder nacheinander verändert werden.

Zur Dokumentation und als Maßnahme der Qualitätssicherung, aber auch aus Gewährleistungsgründen, ist vorgesehen, die Schwingungs-Messwerte der Sensoren 10 bis 13 festzuhalten. Als Aufzeichnungsverfahren sind elektronische sowie auch konventionelle schreibende Systeme (Papierausdruck) möglich. Auch ist vorgesehen, die Verdichtungsparameter der Verdichtungsmaschine 20 und deren Veränderung durch die Steuerung zu dokumentieren. Somit kann auch dokumentiert werden, dass die Verdichtungsmaschine auf die erfassten Schwingungs-Messwerte reagiert hat. Hierzu ist die Datenübertragung zwischen der Verdichtungsmaschine 20 und Datenerfassungs- und -verarbeitungseinheit 9 bidirektionaler Art. Die Speicherung der Daten kann bspw. in der Datenerfassungs- und -verarbeitungseinheit 9 erfolgen.

Die Datenerfassungs- und -verarbeitungseinheit 9, die die Verdichtungsmaschine 20 steuert, ist vor Ort d.h. im Bereich der Baustelle stationär angeordnet bzw. aufgebaut. Natürlich ist auch eine dezentrale Anordnung derselbigen möglich, bspw. am Hauptsitz der Baufirma oder des Herstellers der Verdichtungsmaschine 20 (bzw. einem Dienstleistungsanbieter für die Steuerung). Die Datenübertragung zwischen den Sensoren und der Einheit 9, sowie zwischen Verdichtungsmaschine 20 und der Einheit 9 vollzieht sich dann über Funk.

Weiterhin ist es möglich, die Datenerfassungs- und -verarbeitungseinheit 9 direkt auf der Verdichtungsmaschine 20 anzuordnen. Dies zeigt Bild 2. Als wesentlicher Vorteil ergibt sich hier der Entfall der Funkverbindung zwischen der Einheit 9 und der Verdichtungsmaschine 20. Auch wird das System bzw. die Anlage baustellengerechter, da der stationäre Aufbau der Einheit 9 vor Ort entfällt. Bei diesem Prinzip ist eine ausschließliche Funkübertragung zwischen den Sensoren 10 bis 13 und der Einheit 9 (mit ihrer Funkzelle 14) von Vorteil. D.h. es werden maßgeblich auch nur solche Sensoren eingesetzt, die über eine entsprechende Funktechnik verfügen.

Sollen auf einer Baustelle mehrere Verdichtungsmaschinen 20 eingesetzt werden, so erweist sich das Ausführungsbeispiel gemäß dem Bild 3 als besonders vorteilhaft. Im Vergleich zu Bild 2 sind hier alle Sensoren 10 bis 13 und die Verdichtungsmaschine bzw. -maschinen 20 (die aufgrund ihrer Bewegung ständig ihre Position verändern) mit der technischen Möglichkeit ausgerüstet ihre momentane Position festzustellen, was hier beispielhaft mittels GPS-Empfängertechnik erfolgt. Bzgl. der in der Regel ortsfesten Sensoren wäre es alternativ auch möglich, deren Position einmalig zu bestimmen und in die Datenerfassungs- und -verarbeitungseinheit 9 einzugeben.

Erfindungsgemäß ist vorgesehen, dass jede der Verdichtungsmaschinen 20 mit einer Datenerfassungs- und -verarbeitungseinheit 9 ausgerüstet ist. Die Einheiten 9 erhalten jetzt also die Schwingungs-Messwerte der Sensoren 10 bis 13 und gleichzeitig die Position, an der diese Messwerte erfasst werden. Nun kann durch die bekannte eigene Position der Verdichtungsmaschine 20 ermittelt bzw. errechnet werden, welche kritischen Schwingungs-Messwerte für die jeweilige Verdichtungsmaschine relevant sind, um hierauf entsprechend mit Veränderung wenigstens eines Verdichtungsparameters zu reagieren. Damit können beliebig viele Verdichtungsmaschinen auf der Baustelle eingesetzt werden.

In einer alternativen Ausführungsform ist nur eine Datenerfassungs- und -verarbeitungseinheit 9 vorgesehen, welche sämtliche Verdichtungsmaschinen steuert. Diese kann dezentral oder vor Ort auf der Baustelle angeordnet sein. Auch ist deren Anordnung auf einer Verdichtungsmaschine möglich, die dann als Mastermaschine für die anderen Verdichtungsmaschinen (die im Übrigen auch anderer Bauart sein können) fungiert.

## Patentansprüche

1. Verfahren zur Steuerung wenigstens einer Verdichtungsmaschine (20) für Untergrund, insbesondere im Erdbau und Asphaltbau, bei dem während des Verdichtungsprozesses wenigstens ein Verdichtungsparameter durch einen Regelkreis veränderbar ist
**dadurch gekennzeichnet,**
**dass** die sich von der Verdichtungsmaschine (20) im Untergrund ausbreitenden Schwingungen an wenigstens einem relevanten Messort, der im Bereich eines Bauwerks (1, 2, 3, 4) liegt, mittels wenigstens einem Sensor (10, 11, 12, 13), der im Bereich dieses Bauwerks im Untergrund oder am Bauwerk selbst angeordnet wird, erfasst werden, und
die von dem Sensor (10, 11, 12, 13) erfassten Schwingungs-Messwerte an wenigstens eine Datenverarbeitungseinheit (9) übermittelt werden, welche diese mit einem zulässigen Schwingungs-Grenzwert für den jeweiligen Messort vergleicht, und
welche bei Überschreiten des Grenzwertes wenigstens einen Verdichtungsparameter verändert, mit dem Ziel die am Messort gemessenen Schwingungs-Messwerte automatisch auf einen Wert kleiner oder gleich dem Schwingungs-Grenzwert einzustellen.

2. Verfahren nach Anspruch 1,
**dadurch gekennzeichnet,**
**dass** mehrere Sensoren (10, 11, 12, 13) an unterschiedlichen Messorten und/oder mehrere Sensoren an einem Messort angeordnet werden.

3. Verfahren nach einem der vorherigen Ansprüche,
**dadurch gekennzeichnet,**
**dass** die von dem wenigstens einen Sensor (10, 11, 12, 13) erfassten Schwingungs-Messwerte zu Dokumentationszwecken gespeichert werden.

4. Verfahren nach einem der vorherigen Ansprüche,
**dadurch gekennzeichnet,**
**dass** die Verdichtungsparameter der wenigstens einen Verdichtungsmaschine (20), insbesondere die durch den Regelkreis veränderten Verdichtungsparameter, zu Dokumentationszwecken gespeichert werden.

5. Verfahren nach einem der vorherigen Ansprüche, insbesondere nach Anspruch 4,
**dadurch gekennzeichnet,**
**dass** der wenigstens eine veränderbare Verdichtungsparameter einer Gruppe entnommen ist, die Amplitude, Wirkrichtung der Amplitude, Vertikalanteil der Amplitude, Frequenz der Schwingung oder Verfahrgeschwindigkeit der Verdichtungsmaschine umfasst.

6. Verfahren nach einem der vorherigen Ansprüche,
**dadurch gekennzeichnet,**
**dass** wenigstens die Datenübertragung zwischen Sensor (10, 11, 12, 13) und Datenverarbeitungseinheit (9) oder zwischen Datenverarbeitungseinheit (9) und Verdichtungsmaschine (20) mittels Funk erfolgt.

7. Verfahren nach einem der vorherigen Ansprüche,
**dadurch gekennzeichnet,**
**dass** mehrere Verdichtungsmaschinen (20) im Einsatz sind, die jeweils mittels einer Datenverarbeitungseinheit (9) oder von denen mehrere durch eine gemeinsame Datenverarbeitungseinheit gesteuert werden.

8. Verfahren nach einem der vorherigen Ansprüche, insbesondere nach Anspruch 7,
**dadurch gekennzeichnet,**
**dass** wenigstens eine Verdichtungsmaschine (20) ihre momentane Position erfasst und an ihre zugehörige Datenverarbeitungseinheit (9) übermittelt, die dann ermittelt, welche Sensor-Messwerte für die jeweilige Verdichtungsmaschine relevant sind, um ggf. wenigstens einen Verdichtungsparameter dieser Verdichtungsmaschine (20) zu verändern.

9. Verfahren nach Anspruch 7 oder 8,
**dadurch gekennzeichnet,**
**dass** die Verdichtungsmaschinen (20) ihre Position mit GPS-Empfängern erfassen und dass bevorzugt auch der wenigstens eine Sensor (10, 11, 12, 13) seine Position mit GPS-Empfängern erfasst.

10. System zur Steuerung wenigstens einer Verdichtungsmaschine (20) für Untergrund und dgl. mit wenigstens einem veränderbaren Verdichtungsparameter, insbesondere zur Steuerung mit einem Verfahren gemäß einem der vorausgehenden Ansprüche, umfassend
wenigstens einen Sensor (10, 11, 12, 13) zur Erfassung einer von der Verdichtungsmaschine verursachten oder ausgehenden Schwingung, und
wenigstens eine Datenverarbeitungseinheit (9) welche die von dem Sensor (10, 11, 12, 13) übermittelten Schwingungs-Messwerte mit einem zulässigen Schwingungs-Grenzwert vergleicht und ggf. den wenigstens einen Verdichtungsparameter der Verdichtungsmaschine (20) verändert,
**dadurch gekennzeichnet,**
**dass** der wenigstens eine Sensor (10, 11, 12, 13) im Bereich eines Bauwerks (1, 2, 3, 4) im Untergrund oder an diesem Bauwerk selbst angeordnet ist, um die am Messort auftretenden Schwingungen direkt zu erfassen.

11. System nach Anspruch 10,
**dadurch gekennzeichnet,**
**dass** mehrere Sensoren (10, 11, 12, 13) an einem Messort und/oder an unterschiedlichen Messorten angeordnet sind.

12. System nach Anspruch 10 oder 11,
**dadurch gekennzeichnet,**
**dass** mehrere Verdichtungsmaschinen (20) umfasst sind, die jeweils von einer Datenverarbeitungseinheit (9) oder von einer gemeinsamen Datenverarbeitungseinheit gesteuert sind.

13. System nach einem der Ansprüche 10 bis 12,
**dadurch gekennzeichnet,**
**dass** die Datenübertragung zwischen der Datenverarbeitungseinheit (9) und der Verdichtungsmaschine (20) bidirektionaler Art ist.

14. System nach einem der Ansprüche 10 bis 13,
**dadurch gekennzeichnet,**
**dass** die wenigstens eine Datenverarbeitungseinheit (9) direkt an der Verdichtungsmaschine (20) angeordnet ist.

15. System nach einem der Ansprüche 10 bis 14,
**dadurch gekennzeichnet,**
**dass** der wenigstens eine Sensor (10, 11, 12, 13) und die wenigstens eine Verdichtungsmaschine (20) mit der technischen Möglichkeit ausgerüstet sind, ihre momentane Position festzustellen, und mit der Möglichkeit diese an die wenigstens eine Datenverarbeitungseinheit (9) zu übermitteln.

16. System nach Anspruch 15,
**dadurch gekennzeichnet,**
**dass** der Sensor (10, 11, 12, 13) und die Verdichtungsmaschine (20) GPS-Empfänger umfassen.

17. System nach einem der Ansprüche 10 bis 16,
**dadurch gekennzeichnet,**
**dass** es sich bei der Verdichtungsmaschine (20) um eine Walzmaschine oder eine Plattenverdichtungsmaschine handelt.

## Claims

1. A method for controlling at least one compaction machine (20) for the ground, in particular in earthworks and asphalt construction, in which at least one compaction parameter is changeable by a control loop circuit during the compaction process, **characterized in that** the oscillations propagating from the compaction machine (20) in the ground are detected at least one relevant measuring location which is situated in the area of a structure (1, 2, 3, 4) by at least one sensor (10, 11, 12, 13) which is arranged in the area of said structure in the ground or on the structure itself, and the measured oscillation values detected by the sensor (10, 11, 12, 13) are sent to at least one data-processing unit (9) which compares the same with a permissible oscillation limit value for the respective measuring location, and which, in cases where the limit value is exceeded, changes at least one compaction parameter with the goal of automatically setting the measured oscillation values measured at the measuring location to a value smaller than or equal to the oscillation limit value.

2. A method according to claim 1, **characterized in that** several sensors (10, 11, 12, 13) are arranged at different measuring locations and/or several sensors are arranged at one measuring location.

3. A method according to one of the preceding claims, **characterized in that** the measured oscillation values detected by the at least one sensor (10, 11, 12, 13) are stored for documentation purposes.

4. A method according to one of the preceding claims, **characterized in that** the compaction parameters of the at least one compaction machine (20), in particular the compaction parameters changed by the control loop circuit, are stored for documentation purposes.

5. A method according to one of the preceding claims, in particular according to claim 4, **characterized in that** the at least one changeable compaction parameter is taken from a group which comprises amplitude, direction of action of the amplitude, vertical share of the amplitude, frequency of the oscillation or speed of displacement of the compaction machine.

6. A method according to one of the preceding claims, **characterized in that** at least the data transmission between sensor (10, 11, 12, 13) and data-processing unit (9) or between data-processing unit (9) and compaction machine (20) occurs by means of radio signals.

7. A method according to one of the preceding claims, **characterized in that** several compaction machines (20) are used which are each controlled by means of a data-processing unit (9) or of which several are controlled by a common data-processing unit.

8. A method according to one of the preceding claims, in particular according to claim 7, **characterized in that** at least one compaction machine (20) detects its current position and sends the same to its associated data-processing unit (9), which then determines which measured sensor values are relevant for the respective compaction machine in order to optionally change at least one compaction parameter of said compaction machine (20).

9. A method according to claim 7 or 8, **characterized in that** the compaction machines (20) detect their position with GPS receivers and that preferably the at least one sensor (10, 11, 12, 13) also detects its position with GPS receivers.

10. A system for controlling at least one compaction machine (20) for the ground and the like, comprising at least one changeable compaction parameter, in particular for controlling with a method according to one of the preceding claims, comprising at least one sensor (10, 11, 12, 13) for detecting an oscillation caused or emitted by the compaction machine, and at least one data-processing unit (9) which compares the measured oscillation values sent by the sensor (10, 11, 12, 13) with a permissible oscillation limit value and optionally changes the at least one compaction parameter of the compaction machine (20), **characterized in that** the at least one sensor (10, 11, 12, 13) is arranged in the area of a structure (1, 2, 3, 4) in the ground or on the structure itself in order to directly detect the oscillations occurring at the measuring location.

11. A system according to claim 10, **characterized in that** several sensors (10, 11, 12, 13) are arranged at a measuring location and/or at different measuring locations.

12. A system according to claim 10 or 11, **characterized in that** several compaction machines (20) are comprised which are each controlled by a data-processing unit (9) or by a common data-processing unit.

13. A system according to one of claims 10 to 12, **characterized in that** the data transmission between the data-processing unit (9) and the compaction machine (20) is of a bi-directional nature.

14. A system according to one of claims 10 to 13, **characterized in that** the at least one data-processing unit (9) is arranged directly on the compaction machine (20).

15. A system according to one of claims 10 to 14, **characterized in that** the at least one sensor (10, 11, 12, 13) and the at least one compaction machine (20) are equipped with the technical possibility of determining their current position and with the possibility of sending the same to the at least one data-processing unit (9).

16. A system according to claim 15, **characterized in that** the sensor (10, 11, 12, 13) and the compaction machine (20) comprise GPS receivers.

17. A system according to one of claims 10 to 16, **characterized in that** the compaction machine (20) concerns a roller machine or a plate compaction machine.

## Revendications

1. Procédé pour la commande d'au moins un engin de compactage (20) du sol, en particulier dans le terrassement et la construction de routes, dans lequel au moins un paramètre de compactage peut être modifié pendant le processus de compactage par un circuit de régulation,
**caractérisé en ce que** les vibrations se propageant dans le sol à partir de l'engin de compactage (20) sont captées en au moins un point de mesure pertinent qui se trouve au niveau d'un ouvrage d'art (1, 2, 3, 4), au moyen d'au moins un capteur (10, 11, 12, 13) qui est disposé dans le sol au niveau de cet ouvrage d'art ou sur l'ouvrage d'art même, et
les valeurs de mesure des vibrations relevées par le capteur (10, 11, 12, 13) sont transmises à au mois une unité de traitement de données (9) qui les compare avec une limite de vibrations autorisées au point de mesure en question, et
qui modifie au moins un paramètre de compactage en cas de dépassement de la mesure, dans le but de régler automatiquement les valeurs de mesure des vibrations mesurées au point de mesure à une valeur inférieure ou égale à la limite de vibrations.

2. procédé selon la revendication 1, **caractérisé en ce que** plusieurs capteurs (10, 11, 12, 13) sont disposés en différents points de mesure et/ou plusieurs capteurs en un point de mesure.

3. Procédé selon l'une des revendications précédentes, **caractérisé en ce que** les valeurs de mesure des vibrations relevées par l'au moins un capteur (10, 11, 12, 13) sont enregistrées aux fins de documentation.

4. Procédé selon l'une des revendications précédentes, **caractérisé en ce que** les paramètres de compactage de l'au moins un engin de compactage (20), en particulier les paramètres de compactage modifiés par le circuit de régulation, sont enregistrés aux fins de documentation.

5. Procédé selon l'une des revendications précédentes, en particulier selon la revendication 4,
**caractérisé en ce que** l'au moins un paramètre de compactage modifiable est pris dans un groupe comprenant l'amplitude, le sens d'action de l'amplitude, la composante verticale de l'amplitude, la fréquence des vibrations ou la vitesse de déplacement de l'engin de compactage.

6. Procédé selon l'une des revendications précédentes, **caractérisé en ce qu'**au moins la transmission de données entre le capteur (10, 11, 12, 13) et l'unité de traitement de données (9) ou entre l'unité de traitement de données (9) et l'engin de compactage (20) est réalisée par radio.

7. Procédé selon l'une des revendications précédentes, **caractérisé en ce que** plusieurs engins de compactage (20) sont utilisés, qui sont pilotés chacun au moyen d'une unité de traitement de données (9) ou dont plusieurs sont pilotés par une unité de traitement de données commune.

8. Procédé selon l'une des revendications précédentes, en particulier selon la revendication 7,
**caractérisé en ce qu'**au moins un engin de compactage (20) détecte sa position instantanée et la transmet à l'unité de traitement de données (9) correspondante, qui détermine alors quelles valeurs de mesure des capteurs sont pertinentes pour cet engin de compactage afin de modifier éventuellement au moins un paramètre de compactage de cet engin de compactage (20).

9. Procédé selon la revendication 7 ou 8, **caractérisé en ce que** les engins de compactage (20) détectent leur position avec des récepteurs GPS et **en ce que** l'au moins un capteur (10, 11, 12, 13) détecte de préférence aussi sa position avec des récepteurs GPS.

10. Système pour la commande d'au moins un engin de compactage (20) pour le sol et similaire avec au moins un paramètre de compactage modifiable, en particulier pour la commande par un procédé selon l'une des revendications précédentes, comprenant
au moins un capteur (10, 11, 12, 13) pour détecter des vibrations produites par l'engin de compactage ou partant de celui-ci, et
au moins une unité de traitement de données (9) qui compare les valeurs de mesure de vibrations transmises par le capteur (10, 11, 12, 13) à une limite de vibrations admise et modifie éventuellement l'au moins un paramètre de compactage de l'engin de compactage (20),
**caractérisé en ce que** l'au moins un capteur (10, 11, 12, 13) est disposé dans le sol au niveau d'un ouvrage d'art (1, 2, 3, 4) ou sur cet ouvrage d'art même pour capter directement les vibrations se produisant au point de mesure.

11. Système selon la revendication 10, **caractérisé en ce que** plusieurs capteurs (10, 11, 12, 13) sont disposés en un point de mesure et/ou en différents points de mesures.

12. Système selon la revendication 10 ou 11, **caractérisé en ce qu'**il inclut plusieurs engins de compactage (20) qui sont pilotés chacun par une unité de traitement de données (9) ou par une unité de traitement de données commune.

13. Système selon l'une des revendications 10 à 12, **caractérisé en ce que** la transmission des données entre l'unité de traitement de données (9) et l'engin de compactage (20) est bidirectionnelle.

14. Système selon l'une des revendications 10 à 13, **caractérisé en ce que** l'au moins une unité de traitement de données (9) est directement raccordée à l'engin de compactage (20).

15. Système selon l'une des revendications 10 à 14, **caractérisé en ce que** l'au moins un capteur (10, 11, 12, 13) et l'au moins un engin de compactage (20) sont équipés de la possibilité technique de déterminer leur position instantanée et de la possibilité de transmettre celle-ci à l'au moins une unité de traitement de données (9).

16. Système selon la revendication 15, **caractérisé en ce que** le capteur (10, 11, 12, 13) et l'engin de compactage (20) comprennent des récepteurs GPS.

17. Système selon l'une des revendications 10 à 16, **caractérisé en ce que** l'engin de compactage (20) est un rouleau compresseur ou une dameuse à plaque.
